# DEMANDE DE BREVET EUROPEEN

(11) **EP 4 737 341 A1**
(43) Date de publication de la demande: **06.05.2026**
(21) Numéro de dépôt: 25211968.0
(22) Date de dépôt: 29.10.2025
(51) Int. Cl.: B65D 5/72

(54) **EMBALLAGE MUNI D'UN DISPOSITIF VERSEUR**

(30) Priorité: 30.10.2024 BE 202405747
(71) Demandeur: Semoulin Packaging, 7350 Thulin (BE)
(72) Inventeur: Semoulin, Jacques, 7350 Thulin (BE)
(74) Mandataire: Gevers Patents

(57) **Abrégé**

La présente invention porte sur un emballage (1) muni d'un dispositif verseur et présentant au moins une première paroi (2), ledit dispositif verseur comprenant :
- un premier rabat (3) en un matériau apte à se déformer et étant agencé pour couvrir au moins partiellement une première ouverture (4) présente dans ladite au moins une première paroi (2), et
- un élément mobile (5) agencé pour pouvoir se déplacer entre une première position selon laquelle ladite première ouverture (4) est fermée et une deuxième position selon laquelle ladite première ouverture (4) est au moins partiellement ouverte,
un premier bord (6) dudit premier rabat (3) étant relié à ladite au moins une première paroi (2) dudit emballage (1) et un deuxième bord (7) dudit premier rabat (3) étant relié à l'élément mobile (5) de telle sorte que ledit premier rabat (3) est entrainé par un déplacement de l'élément mobile (5) et forme un premier pli (1) lorsque l'élément mobile (5) se déplace depuis ladite première position vers ladite deuxième position.

## Description

La présente invention porte sur un emballage muni d'un dispositif verseur. En particulier, la présente invention porte sur un emballage souple muni d'un système d'ouverture / fermeture qui est simple et qui constitue un dispositif verseur / doseur.

Il existe de nombreux emballages munis d'un dispositif verseur permettant d'en verser le contenu, comme par exemple des emballages contenant des aliments. Les dispositifs verseurs classiques consistent généralement en des becs verseurs pivotants ou en des systèmes de guillotines. Selon le degré d'ouverture du bec verseur ou selon le degré d'ouverture du système de guillotine, le débit de sortie du produit contenu dans l'emballage sera plus ou moins important.

Malheureusement, avec de tels dispositifs verseurs, il n'est pas rare que l'emballage reste ouvert, l'utilisateur oubliant de repositionner le dispositif verseur en position fermée. Il est évident que ceci peut avoir des répercussions importantes en termes de conservation des produits restant contenus dans les emballages, par exemple lorsque ces produits sont sensibles à l'humidité ambiante et/ou sont sujet à des contaminants comme par exemple à des levures ou à des bactéries. Par ailleurs, il n'est pas rare d'observer un endommagement rapide des dispositifs verseurs actuels lorsqu'ils sont manipulés de façon répétée.

A ce jour, il existe donc un réel besoin de procurer un emballage muni d'un dispositif verseur dont une fermeture au moins partielle est facilitée et ne dépend pas uniquement d'une manipulation de l'utilisateur, ceci tout en procurant un emballage simple et aisé à fabriquer de telle sorte qu'il soit muni d'un dispositif verseur facile à utiliser et ne risquant pas d'être endommagé lors d'utilisations successives et répétées.

Pour résoudre au moins partiellement ces problèmes, il est prévu suivant l'invention, un emballage muni d'un dispositif verseur et présentant au moins une première paroi, ledit dispositif verseur comprenant :
- un premier rabat en un matériau apte à se déformer et étant agencé pour couvrir au moins partiellement une première ouverture présente dans ladite au moins une première paroi, et
- un élément mobile agencé pour pouvoir se déplacer entre une première position selon laquelle ladite première ouverture est fermée et une deuxième position selon laquelle ladite première ouverture est au moins partiellement ouverte,
un premier bord dudit premier rabat étant relié à ladite au moins une première paroi dudit emballage et un deuxième bord dudit premier rabat étant relié à l'élément mobile de telle sorte que ledit premier rabat est entrainé par un déplacement de l'élément mobile et forme un premier pli lorsque l'élément mobile se déplace depuis ladite première position vers ladite deuxième position.

Au sens de la présente invention, les termes « un premier bord » et « un deuxième bord » lorsqu'ils désignent les bords d'un rabat, peuvent désigner des extrémités de ce rabat, en particulier des extrémités opposées de ce rabat.

Avec un tel emballage comprenant un tel dispositif verseur selon l'invention, les problématiques mentionnées plus haut sont au moins partiellement solutionnées. En effet, la présente invention propose un emballage simple et facile d'utilisation dont le dispositif verseur est robuste et résistant à des utilisations répétées et dont une fermeture ne requière pas forcément l'intervention d'un utilisateur. En ce sens, il a été mis en évidence, dans le cadre de la présente invention, que le pli formé au niveau de / dans le rabat lorsqu'il est entrainé par le déplacement de l'élément mobile exerce une force opposée au mouvement de déplacement dans le sens du passage de l'élément mobile depuis la première position selon laquelle ladite première ouverture est fermée jusqu'à la deuxième position selon laquelle la première ouverture est au moins partiellement ouverte. Selon l'invention, il a été mis en évidence que le pli formé au niveau de / dans le rabat présente / exerce un effet ressort / élastique tendant à ramener au moins partiellement et automatiquement l'élément mobile à sa première position selon laquelle la première ouverture pratiquée dans la paroi de l'emballage est fermée. En outre, un emballage comprenant un tel dispositif verseur selon l'invention est aisé à fabriquer.

Un emballage au sens de la présente invention peut être de n'importe quel type. Par exemple, une même paroi d'un emballage selon l'invention peut présenter à la fois une première partie / surface rigide et une deuxième partie / surface souple ou une même paroi peut être totalement souple, l'ensemble de sa surface étant souple.

Selon un premier mode de réalisation, l'emballage peut être totalement souple, toutes ses parois étant souples sur l'ensemble de leurs surfaces.

Selon un autre mode de réalisation, l'emballage peut présenter une seule paroi souple, les autres parois étant rigides.

Selon encore un autre mode de réalisation, l'emballage peut présenter uniquement des parois rigides, l'une de ces parois rigides présentant une partie souple.

Au sens de la présente, une paroi peut être formée en un seul matériau (paroi mono-matériau) ou peut être formée de plusieurs matériaux associés les uns aux autres (paroi multi-matériaux). Par exemple, une paroi peut être uniquement en papier ou peut être formée par un assemblage (par exemple par collage) d'une première couche en papier avec une deuxième couche en un matériau plastique.

Par les termes « dispositif verseur », il est entendu au sens de la présente invention, tout moyen ou dispositif permettant de vider le contenu d'un emballage via une ouverture, un passage ou non via cette ouverture étant contrôlé par ce moyen ou dispositif. En particulier, un « dispositif verseur » au sens de la présente invention permet d'obstruer ou de donner accès à une ouverture au travers de laquelle le contenu d'un emballage peut passer pour gagner l'extérieur de l'emballage.

Par le terme « rabat », il est entendu au sens de la présente invention, un moyen / un élément couvrant au moins partiellement une ouverture lorsqu'il est rabattu et rendant cette ouverture visible / accessible lorsqu'il est soulevé (ceci lorsqu'une extrémité du rabat est libre).

Par les termes « rabat en un matériau apte à se déformer », il est entendu au sens de la présente invention que le rabat peut subir une déformation lors de sa manipulation ou de son déplacement, en l'occurrence ici lors de son déplacement par l'intermédiaire d'un élément mobile auquel il est relié. En particulier, un rabat en un matériau apte à se déformer selon l'invention peut être plié ou peut former un pli lorsqu'il subit une contrainte (par exemple lors de sa manipulation ou de son déplacement) puis revenir à sa position initiale lorsque la contrainte n'est plus appliquée, le pli n'étant alors plus présent.

Selon l'invention, l'élément mobile se présente de préférence sous la forme d'une languette, préférentiellement sous la forme d'une languette rectangulaire.

Avantageusement, selon l'invention, dans ladite première position selon laquelle ladite première ouverture est fermée, ledit premier rabat et ledit élément mobile sont positionnés de telle sorte qu'ils sont au moins partiellement superposés et de telle sorte que ledit premier rabat présente une surface essentiellement plane. De préférence, dans ladite première position, ledit premier rabat et ledit élément mobile sont positionnés de telle sorte qu'ils sont totalement superposés et de telle sorte que ledit premier rabat présente une surface essentiellement plane. Dans les deux cas, ceci est particulièrement avantageux afin que l'emballage présente un moyen de fermeture simple à réaliser. Par ailleurs, selon ce mode de réalisation, l'emballage présente un moyen de fermeture robuste et résistant puisqu'il comprend la superposition de deux éléments / de deux couches.

Au sens de la présente invention, lorsqu'ils qualifient le rabat, les termes « une surface essentiellement plane » signifient que le rabat est à plat de telle sorte que toutes les coordonnées de la surface du rabat sont essentiellement dans le même plan géométrique, de préférence dans le même plan géométrique.

Au sens de la présente invention, les termes « au moins partiellement superposés » signifient que les éléments étant superposés sont disposés l'un au-dessus de l'autre de telle sorte qu'un premier élément recouvre au moins partiellement au moins un deuxième élément, de préférence de telle sorte qu'un premier élément recouvre totalement au moins un deuxième élément. Préférentiellement, selon l'invention, dans ladite première position selon laquelle ladite première ouverture est fermée, ledit premier rabat et ledit élément mobile couvrent / ferment tous deux au moins partiellement ladite première ouverture. De préférence, selon l'invention, ledit premier rabat et ledit élément mobile couvrent / ferment tous deux totalement ladite première ouverture. Dans leur position selon laquelle ledit premier rabat et ledit élément mobile sont superposés, ledit premier rabat et ledit élément mobile recouvrent tous deux au moins partiellement, de préférence totalement, ladite première ouverture de telle sorte que ladite première ouverture est partiellement fermée, de préférence totalement fermée. Ces modes de réalisation sont particulièrement avantageux afin d'assurer une fermeture fiable et sûre de l'emballage puisque ladite première ouverture est recouverte / fermée à l'aide d'au moins deux éléments / d'au moins deux couches, à savoir ledit premier rabat et ledit élément mobile. Par conséquent, comme déjà indiqué plus haut, l'emballage selon l'invention présente un moyen de fermeture robuste et résistant.

Avantageusement, selon l'invention, ladite première paroi et/ou ledit premier rabat et/ou ledit élément mobile est souple, par exemple en un papier, en un carton ou en un plastique présentant un grammage compris entre 10 g/m² et 300 g/m², de préférence un grammage compris entre 40 g/m² et 200 g/m².

Au sens de la présente invention, lorsqu'il qualifie un élément, le terme « souple » signifie que cet élément peut être plié facilement, sans le casser ni le détériorer.

Selon un mode de réalisation suivant l'invention, ledit premier rabat est formé dans / est obtenu au départ de la dite au moins une première paroi, ledit premier bord dudit premier rabat faisant partie intégrante de ladite au moins une première paroi dudit emballage et ledit deuxième bord dudit premier rabat étant relié à l'élément mobile. Selon ce mode de réalisation, le premier rabat est donc formé / est donc obtenu dans la paroi de l'emballage, par exemple en y effectuant une découpe formant le premier rabat, par exemple une découpe en forme de U. Un premier bord du premier rabat est alors solidaire et fait partie intégrante de la paroi de l'emballage, un autre bord du premier rabat (opposé au premier bord) étant libre suite à la découpe pratiquée dans la paroi de l'emballage avant d'être relié à l'élément mobile d'un dispositif verseur d'un emballage suivant l'invention. Ce mode de réalisation est particulièrement avantageux puisque le premier rabat ne constitue pas un élément additionnel qui devrait être relié (par exemple par collage) à la paroi de l'emballage. Il résulte de ceci que le procédé de fabrication d'un emballage suivant l'invention ne nécessite pas une étape de collage / de fixation du rabat à la paroi de l'emballage, rendant le procédé de fabrication d'un emballage suivant l'invention d'autant plus simple et rapide.

De préférence, selon l'invention, ledit premier pli se formant lorsque l'élément mobile se déplace depuis ladite première position vers ladite deuxième position s'étend au-delà d'un plan formé par ladite au moins une première paroi dudit emballage vers l'extérieur de l'emballage.

Préférentiellement, selon l'invention, ledit premier pli exerce sur l'élément mobile une force s'opposant à un mouvement de déplacement de l'élément mobile depuis ladite première position selon laquelle ladite première ouverture est fermée vers ladite deuxième position selon laquelle ladite première ouverture est au moins partiellement ouverte. Comme indiqué plus haut, selon l'invention, le premier rabat forme un pli lorsque l'élément mobile qui l'entraine se déplace depuis une première position selon laquelle ladite première ouverture est fermée jusqu'à une deuxième position selon laquelle ladite première ouverture est au moins partiellement ouverte. Selon l'invention, puisque ce pli exerce sur l'élément mobile une force s'opposant à un mouvement de déplacement de l'élément mobile depuis une première position selon laquelle la première ouverture est fermée vers la deuxième position selon laquelle la première ouverture est au moins partiellement ouverte, il ramène au moins partiellement et automatiquement l'élément mobile à sa première position selon laquelle la première ouverture pratiquée dans la paroi de l'emballage est fermée. En particulier, le pli exerce un effet ressort ramenant au moins partiellement et automatiquement l'élément mobile à sa première position selon laquelle la première ouverture pratiquée dans la paroi de l'emballage est fermée.

Eventuellement, selon l'invention, ledit premier pli constitue un organe de blocage de l'élément mobile lorsqu'il est amené à l'arrière de ladite au moins une première paroi dudit emballage. Selon l'invention, si l'élément mobile est suffisamment déplacé depuis une première position selon laquelle la première ouverture est fermée jusqu'à une deuxième position selon laquelle la première ouverture est au moins partiellement ouverte, il peut entrainer le premier pli au-delà de la première ouverture présente dans la première paroi, le premier pli s'aplatissant / se déroulant alors à l'arrière de ladite au moins une première paroi et bloquant ainsi l'élément mobile dans une troisième position selon laquelle la première ouverture est maintenue au moins partiellement ouverte. Selon l'invention, lorsque l'élément mobile est déplacé depuis cette troisième position pour gagner la deuxième position selon laquelle la première ouverture est au moins partiellement ouverte et ensuite éventuellement la première position selon laquelle la première ouverture est fermée, le premier pli se reforme automatiquement au niveau de / dans le premier rabat et exerce un effet ressort tendant à ramener au moins partiellement et automatiquement l'élément mobile à sa première position selon laquelle la première ouverture pratiquée dans la paroi de l'emballage est fermée.

De préférence, selon l'invention, ledit premier bord dudit premier rabat est opposé au deuxième bord dudit premier rabat.

Préférentiellement, selon l'invention, une extrémité de l'élément mobile constitue une zone de préhension agencée pour permettre une saisie de l'élément mobile. Cette zone de préhension peut être rendue accessible plus facilement grâce à une encoche pratiquée dans la première paroi de l'emballage.

De préférence, selon l'invention, ladite zone de préhension est recouverte au moins partiellement par un élément de recouvrement amovible agencé pour empêcher une saisie dudit élément mobile lorsque ledit élément de recouvrement amovible est en place. En ce sens, l'élément de recouvrement amovible, lorsqu'il est en place, empêche une saisie de la zone de préhension de l'élément mobile qui est ainsi maintenu dans une position selon laquelle ladite première ouverture de l'emballage est fermée. Ce mode de réalisation est particulièrement avantageux puisque l'élément de recouvrement amovible constitue un élément d'inviolabilité permettant d'assurer que l'emballage reste fermé tant que l'élément de recouvrement amovible est en place et n'a pas été détaché pour donner accès à l'élément mobile, en particulier pour donner accès à la zone de préhension de l'élément mobile.

Selon un mode de réalisation, ledit élément de recouvrement amovible est en papier, en carton et/ou en plastique, de préférence en un matériau identique à celui de l'emballage. De préférence, ledit élément de recouvrement amovible est obtenu au départ de l'emballage. Plus préférentiellement, ledit élément de recouvrement amovible est obtenu au départ d'une paroi de l'emballage. Ce mode de réalisation est particulièrement avantageux puisqu'il simplifie la production industrielle de l'emballage et permet la direction de l'emballage vers une filière de recyclage unique.

Selon un mode de réalisation préférentiel de l'invention, ledit élément de recouvrement amovible est détachable. En ce sens, ledit élément de recouvrement amovible peut être séparé / détaché de l'emballage de telle sorte à donner accès à l'élément mobile, de préférence à la zone de préhension de l'élément mobile. Selon un mode de réalisation, ledit élément de recouvrement amovible se détache selon une zone de rupture, de préférence selon une zone de rupture définie par une zone prédécoupée présente au niveau de / dans l'emballage de telle sorte que ledit élément de recouvrement amovible soit détaché facilement de l'emballage.

Avantageusement, selon l'invention, l'emballage présente une deuxième paroi formant une doublure au moins partielle de ladite première paroi de l'emballage et présentant une deuxième ouverture s'ouvrant sur ladite première ouverture. De tels emballage munis d'une doublure ou emballages double-parois sont typiquement utilisés pour y conditionner des aliments.

Préférentiellement, selon l'invention, ladite deuxième paroi est souple, par exemple en un papier, en un carton ou en un plastique présentant un grammage compris entre 10 g/m² et 300 g/m², de préférence un grammage compris entre 40 g/m² et 120 g/m².

Selon un mode de réalisation, l'emballage suivant l'invention comprend un deuxième rabat en un matériau apte à se déformer et étant agencé pour couvrir au moins partiellement une deuxième ouverture présente dans ladite deuxième paroi, un premier bord dudit deuxième rabat étant relié à ladite au moins une deuxième paroi dudit emballage et un deuxième bord dudit deuxième rabat étant relié à l'élément mobile de telle sorte que ledit deuxième rabat est entrainé par un déplacement de l'élément mobile et forme un deuxième pli lorsque l'élément mobile se déplace depuis ladite première position vers ladite deuxième position.

Avantageusement, selon ce mode de réalisation, dans ladite première position selon laquelle ladite première ouverture et ladite deuxième ouverture sont fermées, ledit premier rabat, ledit deuxième rabat et ledit élément mobile sont positionnés de telle sorte qu'ils sont au moins partiellement superposés et de telle sorte que ledit premier rabat et ledit deuxième rabat présentent une surface essentiellement plane. De préférence, selon ce mode de réalisation, ledit premier rabat, ledit deuxième rabat et ledit élément mobile sont positionnés de telle sorte qu'ils sont totalement superposés et de telle sorte que ledit premier rabat et ledit deuxième rabat présentent une surface essentiellement plane. Dans les deux cas, ceci est particulièrement avantageux afin que l'emballage présente un moyen de fermeture simple à réaliser. Selon ce mode de réalisation, l'emballage présente un moyen de fermeture robuste et résistant puisqu'il comprend la superposition de trois éléments / de trois couches.

Préférentiellement, selon l'invention, dans ladite première position selon laquelle ladite première ouverture et ladite deuxième ouverture sont fermées, ledit premier rabat, ledit deuxième rabat et ledit élément mobile couvrent / ferment tous trois au moins partiellement ladite première ouverture et ladite deuxième ouverture. De préférence, selon l'invention, ledit premier rabat, ledit deuxième rabat et ledit élément mobile couvrent / ferment tous trois totalement ladite première ouverture et ladite deuxième ouverture. Dans leur position selon laquelle ledit premier rabat, ledit deuxième rabat et ledit élément mobile sont superposés, ledit premier rabat, ledit deuxième rabat et ledit élément mobile recouvrent tous trois au moins partiellement ladite première ouverture et ladite deuxième ouverture de telle sorte que ladite première ouverture et ladite deuxième ouverture sont au moins partiellement fermées, de préférence totalement fermées. Ces modes de réalisation sont particulièrement avantageux afin d'assurer une fermeture fiable et sûre de l'emballage puisque ladite première ouverture et ladite deuxième ouverture sont recouvertes / fermées à l'aide d'au moins trois éléments / d'au moins trois couches, à savoir ledit premier rabat, ledit deuxième rabat et ledit élément mobile. Par conséquent, comme déjà indiqué plus haut, l'emballage selon l'invention présente un moyen de fermeture robuste et résistant.

Préférentiellement, selon l'invention, ledit deuxième rabat est souple, par exemple en un papier, en un carton ou en un plastique présentant un grammage compris entre 10 g/m² et 300 g/m², de préférence un grammage compris entre 40 g/m² et 120 g/m².

Selon un mode de réalisation suivant l'invention, ledit deuxième rabat est formé dans / est obtenu au départ de la dite deuxième paroi, ledit premier bord dudit deuxième rabat faisant partie intégrante de ladite deuxième paroi dudit emballage et ledit deuxième bord dudit deuxième rabat étant relié à l'élément mobile. Selon ce mode de réalisation, le deuxième rabat est donc formé / est donc obtenu dans la deuxième paroi de l'emballage, par exemple en y effectuant une découpe formant le rabat, par exemple une découpe en forme de U. Un premier bord du deuxième rabat est alors solidaire et fait partie intégrante de la deuxième paroi de l'emballage, un autre bord du deuxième rabat (opposé au premier bord) étant libre suite à la découpe pratiquée dans la paroi de l'emballage avant d'être relié à l'élément mobile d'un dispositif verseur d'un emballage suivant l'invention. Ce mode de réalisation est particulièrement avantageux puisque le deuxième rabat ne constitue pas un élément additionnel qui devrait être relié (par exemple par collage) à la deuxième paroi de l'emballage. Il résulte de ceci que le procédé de fabrication d'un emballage suivant l'invention ne nécessite pas une étape de collage / de fixation des rabats à la paroi de l'emballage, rendant le procédé de fabrication d'un emballage suivant l'invention d'autant plus simple et rapide.

De préférence, selon l'invention, ledit deuxième pli se formant lorsque l'élément mobile se déplace depuis ladite première position vers ladite deuxième position s'étend au-delà d'un plan formé par ladite au moins une deuxième paroi dudit emballage vers l'intérieur de l'emballage.

Préférentiellement, selon l'invention, ledit deuxième pli exerce sur l'élément mobile une force s'opposant à un mouvement de déplacement de l'élément mobile depuis ladite première position selon laquelle ladite première ouverture est fermée vers ladite deuxième position selon laquelle ladite première ouverture est au moins partiellement ouverte.

Avantageusement, selon l'invention, ledit deuxième pli constitue un organe de blocage de l'élément mobile lorsqu'il est amené à l'arrière de ladite deuxième paroi dudit emballage. Selon l'invention, si l'élément mobile est suffisamment déplacé depuis une première position selon laquelle la première ouverture est fermée jusqu'à une deuxième position selon laquelle la première ouverture est au moins partiellement ouverte, il peut entrainer le deuxième pli au-delà de la deuxième ouverture présente dans la deuxième paroi, le pli s'aplatissant / se déroulant alors à l'arrière de la deuxième paroi et bloquant ainsi l'élément mobile dans une troisième position selon laquelle la première ouverture est maintenue au moins partiellement ouverte. Selon l'invention, lorsque l'élément mobile est déplacé depuis cette troisième position pour gagner la deuxième position selon laquelle la première ouverture est au moins partiellement ouverte et ensuite éventuellement la première position selon laquelle la première ouverture est fermée, le deuxième pli se reforme automatiquement au niveau de / dans le deuxième rabat et exerce un effet ressort tendant à ramener au moins partiellement et automatiquement l'élément mobile à sa première position selon laquelle la première ouverture pratiquée dans la paroi de l'emballage est fermée.

Préférentiellement, selon l'invention, ledit premier bord dudit deuxième rabat est opposé au deuxième bord dudit deuxième rabat.

Lorsqu'un emballage selon l'invention présente une deuxième paroi et un deuxième rabat comme décrit plus haut, un déplacement de l'élément mobile depuis une première position selon laquelle ladite première ouverture est fermée jusqu'à une deuxième position selon laquelle ladite première ouverture est au moins partiellement ouverte va donner lieu à la formation de deux plis de part et d'autre de l'élément mobile, un premier pli s'étendant au-delà d'un plan formé par la première paroi de l'emballage vers l'extérieur de l'emballage et un deuxième pli s'étendant au-delà d'un plan formé par la deuxième paroi de l'emballage vers l'intérieur de l'emballage. Dès lors que deux plis sont présents, la force exercée sur l'élément mobile est augmentée, cette force s'opposant à un mouvement de déplacement de l'élément mobile depuis une première position selon laquelle la première ouverture est fermée vers la deuxième position selon laquelle la première ouverture est au moins partiellement ouverte et cette force permettant de ramener au moins partiellement et automatiquement l'élément mobile à sa première position selon laquelle la première ouverture pratiquée dans la paroi de l'emballage est fermée. En particulier, les plis exercent simultanément un effet ressort ramenant au moins partiellement et automatiquement l'élément mobile à sa première position selon laquelle la première ouverture pratiquée dans la paroi de l'emballage est fermée.

Selon un mode de réalisation préféré, l'emballage suivant l'invention comprend un système de glissière agencé pour guider ledit élément mobile lors de son déplacement depuis ladite première position selon laquelle ladite première ouverture est fermée vers ladite deuxième position selon laquelle ladite première ouverture est au moins partiellement ouverte, et vice-versa.

Par les termes « système de glissière », **il** est entendu au sens de la présente invention, tout système ou moyen permettant à un élément mobile de glisser / coulisser en étant guidé. En particulier, dans le cadre de la présente invention, le système de glissière guide un élément mobile lors de son passage depuis une première position selon laquelle une ouverture est fermée jusqu'à une deuxième position selon laquelle cette ouverture est au moins partiellement ouverte, et vice-versa.

Préférentiellement, selon l'invention, ledit système de glissière est défini entre ladite au moins une première paroi et ladite deuxième paroi, ladite deuxième paroi étant reliée à ladite au moins une première paroi au moins sur le pourtour de ladite première ouverture de telle sorte à former une poche présentant une ouverture pour permettre à l'élément mobile de coulisser.

D'autres caractéristiques, détails et avantages de l'invention ressortiront des exemples donnés ci-après, à titre non limitatif et en faisant référence aux figures annexées.
Les Figures 1, 2a et 2b sont des vues de face de la face externe d'une paroi d'un emballage muni d'un dispositif verseur suivant un mode de réalisation selon l'invention.
La Figure 3 est une vue de face de la face interne d'une paroi d'un emballage muni d'un dispositif verseur suivant un mode de réalisation selon l'invention.
La Figure 4a est une vue en coupe selon l'axe IVa à la Figure 1.
La Figure 4b est une vue en coupe selon l'axe IVb à la Figure 2.
La Figure 5a est une vue en coupe selon l'axe Va à la Figure 1.
La Figure 5b est une vue en coupe selon l'axe Vb à la Figures 3.
La Figure 4c illustre schématiquement le positionnement des différents composants d'un emballage suivant l'invention selon le mode de réalisation illustré aux Figures 4a et 4b lorsque l'élément mobile est bloqué.
La Figure 5c illustre schématiquement le positionnement des différents composants d'un emballage suivant l'invention selon le mode de réalisation illustré aux Figures 5a et 5b lorsque l'élément mobile est bloqué.

### Exemples

Les Figures 1 et 2a sont des vues de face de la face externe d'une paroi 2 d'un emballage 1 muni d'un dispositif verseur suivant un mode de réalisation selon l'invention. Comme illustré, l'emballage 1 présente une première paroi 2 et est muni d'un dispositif verseur comprenant un premier rabat 3 en un matériau apte à se déformer et un élément mobile 5. Le premier rabat 3 est obtenu au départ de l'emballage 1, en particulier en réalisant une découpe sous forme de U dans la première paroi 2. En ce sens, le premier rabat 3 est formé dans la paroi 2 et est prévu pour couvrir au moins partiellement une première ouverture 4 (illustrée à la Figure 2a) présente dans la première paroi 2 tandis que l'élément mobile 5 est configuré de telle sorte à pouvoir se déplacer entre une première position selon laquelle la première ouverture 4 est fermée et une deuxième position selon laquelle la première ouverture 4 est au moins partiellement ouverte. Un tel déplacement de l'élément mobile 5 est illustré par la flèche à la Figure 2a. Comme illustré aux Figures 1 et 2a, l'emballage 1 présente une ouverture 12 pour permettre une préhension et un déplacement de l'élément mobile 5 (selon le sens indiqué par la flèche à la Figure 2a). Cette préhension de l'élément mobile 5 est facilitée par la présence d'une encoche 11 au niveau de la paroi 2, cette encoche 11 facilitant une saisie d'une zone de préhension constituée par une extrémité de l'élément mobile 5.

Dès lors qu'un premier bord 6 du premier rabat 3 fait partie intégrante de la première paroi 2 de l'emballage 1 (puisque le premier rabat 3 est directement obtenu au départ de la première paroi 2 de l'emballage 1, en ce sens que le premier rabat 3 est directement formé dans la paroi 2 par une découpe en forme de U selon le mode de réalisation illustré) et qu'un deuxième bord 7 du premier rabat 3 est relié à l'élément mobile 5, par exemple par collage comme illustré par les pointillés, le premier rabat 3 est entrainé lorsque l'élément mobile 5 est déplacé, le premier rabat 3 suivant ainsi le mouvement de déplacement de l'élément mobile 5. Tel qu'illustré à la Figure 2a, durant le déplacement de l'élément mobile 5 dans le sens indiqué par la flèche, c'est-à-dire depuis la première position selon laquelle la première ouverture 4 est fermée vers la deuxième position selon laquelle ladite première ouverture 4 est au moins partiellement ouverte, se forme un premier pli 10 dans / au niveau du premier rabat 3.

Le pli 10 exerçant sur l'élément mobile 5 une force s'opposant à un mouvement de déplacement de l'élément mobile 5 depuis une première position selon laquelle la première ouverture 4 est fermée vers la deuxième position selon laquelle la première ouverture 4 est au moins partiellement ouverte, il ramène au moins partiellement et automatiquement l'élément mobile 5 à sa première position selon laquelle la première ouverture 4 pratiquée dans la paroi 2 de l'emballage 1 est fermée. Le pli 10 exerce un effet ressort ramenant au moins partiellement et automatiquement l'élément mobile 5 à sa première position selon laquelle la première ouverture 4 pratiquée dans la paroi 2 de l'emballage 1 est fermée.

Selon le mode de réalisation tel qu'illustré aux Figures 1 et 2a, l'élément mobile 5 est guidé par un système de glissière lors de son déplacement depuis la première position selon laquelle la première ouverture 4 est fermée vers la deuxième position selon laquelle la première ouverture 4 est au moins partiellement ouverte, et vice-versa. Ce système de glissière est défini entre la première paroi 2 et une deuxième paroi 8 reliée à la première paroi 2, la deuxième paroi 8 présentant une deuxième ouverture 4' s'ouvrant sur ladite première ouverture 4. Par exemple, la première paroi 2 et reliée à la deuxième paroi 8 par collage comme illustré par les pointillés représentant de la colle 9, pour former une poche dont la partie supérieure est ouverte pour permettre à l'élément mobile 5 de coulisser selon le sens de la flèche à la Figure 2a.

La Figure 2b est identique à la Figure 2a à la différence près que l'emballage 1 présente une ouverture 12 pratiquée dans la paroi 2 et non pas au niveau d'un des bords de l'emballage 1 pour permettre une préhension et un déplacement de l'élément mobile 5 selon le sens indiqué par la flèche.

Les Figures 4a et 4b sont respectivement des vues en coupes selon les axes IVa à la Figure 1 et IVb à la Figure 2. Selon ce mode de réalisation, puisque le dispositif verseur d'un emballage 1 suivant l'invention ne comprend qu'un seul rabat 3, un seul pli 10 se forme lorsque l'élément mobile 5 est déplacé dans le sens de la flèche telle que représentée aux Figures 2 et 4b, ce pli 10 s'étendant au-delà d'un plan formé par la première paroi 2 de l'emballage 1 vers l'extérieur de l'emballage 1.

La Figure 3 est une vue de face de la face interne d'une paroi d'un emballage muni d'un dispositif verseur suivant un mode de réalisation selon l'invention. Selon ce mode de réalisation, l'emballage 1 présente les mêmes éléments que ceux illustrés pour le mode de réalisation illustrés aux Figures 1 et 2 mais également un deuxième rabat 3' faisant partie intégrante de la deuxième paroi 8 de l'emballage 1 et étant prévu pour couvrir au moins partiellement une deuxième ouverture 4' présente dans la deuxième paroi 8. Dès lors qu'un premier bord 6' du deuxième rabat 3' fait partie intégrante de la deuxième paroi 8 de l'emballage 1 (puisque le deuxième rabat 3' est directement obtenu au départ de la deuxième paroi 8 de l'emballage 1, en ce sens que le deuxième rabat 3' est directement formé dans la paroi 8 par une découpe en forme de U selon le mode de réalisation illustré) et qu'un deuxième bord 7' du deuxième rabat 3' est relié à l'élément mobile 5, par exemple par collage comme illustré par les pointillés, le deuxième rabat 3' est entrainé lorsque l'élément mobile 5 est déplacé, le deuxième rabat 3' suivant ainsi le mouvement de déplacement de l'élément mobile 5. Tel qu'illustré à la Figure 3, durant le déplacement de l'élément mobile 5 dans le sens indiqué par la flèche, c'est-à-dire depuis la première position selon laquelle la première ouverture 4 est fermée vers la deuxième position selon laquelle ladite première ouverture 4 est au moins partiellement ouverte, se forme un deuxième pli 10' dans / au niveau du deuxième rabat 3'.

Le pli 10 et le pli 10' exerçant simultanément sur l'élément mobile 5 une force s'opposant à un mouvement de déplacement de l'élément mobile 5 depuis une première position selon laquelle la première ouverture 4 et la deuxième ouverture 4' sont fermées vers la deuxième position selon laquelle la première ouverture 4 et la deuxième ouverture 4' sont au moins partiellement ouvertes, ils ramènent tous deux au moins partiellement et automatiquement l'élément mobile 5 à sa première position selon laquelle la première ouverture 4 pratiquée dans la paroi 2 de l'emballage 1 et la deuxième ouverture 4' pratiquée dans la deuxième paroi 8 de l'emballage 1 sont fermées. Le pli 10 et le pli 10' exercent simultanément un effet ressort ramenant au moins partiellement et automatiquement l'élément mobile 5 à sa première position selon laquelle la première ouverture 4 pratiquée dans la paroi 2 de l'emballage 1 et la deuxième ouverture 4' pratiquée dans la deuxième paroi 8 de l'emballage 1 sont fermées.

Les Figures 5a et 5b sont respectivement des vues en coupes selon les axes Va à la Figure 1 et Vb à la Figure 3. Selon ce mode de réalisation, puisque le dispositif verseur d'un emballage 1 suivant l'invention comprend un premier rabat 3 et un deuxième rabat 3', un premier pli 10 et un deuxième pli 10' se forment lorsque l'élément mobile 5 est déplacé dans le sens de la flèche telle que représentée aux Figures 3 et 5b, le pli 10 s'étendant au-delà d'un plan formé par la première paroi 2 de l'emballage 1 vers l'extérieur de l'emballage 1 et le pli 10' s'étendant au-delà d'un plan formé par la deuxième paroi 8 de l'emballage 1 vers l'intérieur de l'emballage 1.

La Figures 4c et 5c illustrent le positionnement des différents composants d'un emballage 1 suivant l'invention selon les modes de réalisation illustrés respectivement aux Figures 4a et 4b et aux Figures 5a et 5b lorsque l'élément mobile 5 est bloqué dans une troisième position selon laquelle la première ouverture 4 est maintenue au moins partiellement ouverte. Comme illustré, le premier pli 10 et/ou le deuxième pli 10' constituent des organes de blocage de l'élément mobile 5 lorsqu'ils sont amenés à l'arrière de la première paroi 2 et/ou de la deuxième paroi 8 de l'emballage 1. Selon l'invention, si l'élément mobile 5 est suffisamment déplacé depuis une première position selon laquelle la première ouverture 4 est fermée jusqu'à une deuxième position selon laquelle la première ouverture 4 est au moins partiellement ouverte, il peut entrainer le premier pli 10 et/ou le deuxième pli 10' au-delà de la première ouverture 4 et/ou au-delà de la deuxième ouverture 8, le premier pli 10 et/ou le deuxième pli 10' s'aplatissant / se déroulant alors à l'arrière de la première paroi 4 et/ou à l'arrière de la deuxième paroi 8 et bloquant ainsi l'élément mobile 5 dans une troisième position selon laquelle la première ouverture 4 est maintenue au moins partiellement ouverte. Selon l'invention, lorsque l'élément mobile 5 est déplacé depuis cette troisième position pour gagner la deuxième position selon laquelle la première ouverture 4 est au moins partiellement ouverte et ensuite éventuellement la première position selon laquelle la première ouverture 4 est fermée, le premier pli 10 et/ou le deuxième pli 10' se reforment automatiquement au niveau de / dans le premier rabat 3 et/ou au niveau de / dans le deuxième rabat 3' et exercent un effet ressort tendant à ramener au moins partiellement et automatiquement l'élément mobile 5 à sa première position selon laquelle la première ouverture 4 est fermée.

Selon le mode de réalisation tel qu'illustré à la Figure 4a, lorsque la première ouverture 4 est fermée, ledit premier rabat 3 et ledit élément mobile 5 sont superposés de telle sorte que ledit premier rabat 3 et ledit élément mobile 5 recouvrent tous deux au moins partiellement ladite première ouverture 5 et de telle sorte que ledit premier rabat 3 présente une surface essentiellement plane.

Selon le mode de réalisation tel qu'illustré à la Figure 5a, lorsque la première ouverture 4 et lorsque la deuxième ouverture 4' sont fermées, ledit premier rabat 3, ledit deuxième rabat 3' et ledit élément mobile 5 sont superposés de telle sorte que ledit premier rabat 3, ledit deuxième rabat 3' et ledit élément mobile 5 recouvrent tous trois au moins partiellement ladite première ouverture 4 et la deuxième ouverture 4' de telle sorte que ledit premier rabat 3 et ledit deuxième rabat 3' présentent une surface essentiellement plane.

La présente invention a été décrite en relation avec des modes de réalisations spécifiques, qui ont une valeur purement illustrative et ne doivent pas être considérés comme limitatifs. D'une manière générale, il apparaîtra évident pour l'homme du métier que la présente invention n'est pas limitée aux exemples illustrés et/ou décrits ci-dessus.

L'usage des verbes « comprendre », « inclure », « comporter », ou toute autre variante, ainsi que leurs conjugaisons, ne peut en aucune façon exclure la présence d'éléments autres que ceux mentionnés.

L'usage de l'article indéfini « un », « une », ou de l'article défini « le », « la » ou « l' », pour introduire un élément n'exclut pas la présence d'une pluralité de ces éléments.

## Revendications

1. Emballage (1) muni d'un dispositif verseur et présentant au moins une première paroi (2), ledit dispositif verseur comprenant :
- un premier rabat (3) en un matériau apte à se déformer et étant agencé pour couvrir au moins partiellement une première ouverture (4) présente dans ladite au moins une première paroi (2), et
- un élément mobile (5) agencé pour pouvoir se déplacer entre une première position selon laquelle ladite première ouverture (4) est fermée et une deuxième position selon laquelle ladite première ouverture (4) est au moins partiellement ouverte,
un premier bord (6) dudit premier rabat (3) étant relié à ladite au moins une première paroi (2) dudit emballage (1) et un deuxième bord (7) dudit premier rabat (3) étant relié à l'élément mobile (5) de telle sorte que ledit premier rabat (3) est entrainé par un déplacement de l'élément mobile (5) et forme un premier pli (1) lorsque l'élément mobile (5) se déplace depuis ladite première position vers ladite deuxième position.

2. Emballage (1) selon la revendication 1, **caractérisé en ce que**, dans ladite première position selon laquelle ladite première ouverture (4) est fermée, ledit premier rabat (3) et ledit élément mobile (5) sont positionnés de telle sorte qu'ils sont au moins partiellement superposés et de telle sorte que ledit premier rabat (3) présente une surface essentiellement plane.

3. Emballage (1) selon la revendication 1 ou 2, **caractérisé en ce que**, dans ladite première position selon laquelle ladite première ouverture (4) est fermée, ledit premier rabat (3) et ledit élément mobile (5) couvrent / ferment tous deux au moins partiellement ladite première ouverture (4).

4. Emballage (1) selon l'une quelconque des revendications précédentes, **caractérisé en ce que** ledit premier rabat (3) est obtenu au départ de la dite au moins une première paroi (2), ledit premier bord (6) dudit premier rabat faisant partie intégrante de ladite au moins une première paroi (2) dudit emballage (1) et ledit deuxième bord (7) dudit premier rabat (3) étant relié à l'élément mobile (5).

5. Emballage (1) selon l'une quelconque des revendications précédentes, **caractérisé en ce que** ledit premier pli (10) exerce sur l'élément mobile (5) une force s'opposant à un mouvement de déplacement de l'élément mobile (5) depuis ladite première position selon laquelle ladite première ouverture (4) est fermée vers ladite deuxième position selon laquelle ladite première ouverture (4) est au moins partiellement ouverte.

6. Emballage (1) selon l'une quelconque des revendications précédentes, **caractérisé en ce qu'**une extrémité de l'élément mobile (5) constitue une zone de préhension agencée pour permettre une saisie de l'élément mobile (5).

7. Emballage (1) selon la revendication 6, **caractérisé en ce que** ladite zone de préhension est recouverte au moins partiellement par un élément de recouvrement amovible agencé pour empêcher une saisie dudit élément mobile (5) lorsque ledit élément de recouvrement amovible est en place.

8. Emballage (1) selon l'une quelconque des revendications précédentes, **caractérisé en ce qu'**il présente une deuxième paroi (8) formant une doublure au moins partielle de ladite première paroi (2) de l'emballage (1) et présentant une deuxième ouverture (4') s'ouvrant sur ladite première ouverture (4).

9. Emballage (1) selon la revendication 8, **caractérisé en ce qu'**il comprend un deuxième rabat (3') en un matériau apte à se déformer et étant agencé pour couvrir au moins partiellement ladite deuxième ouverture (4') présente dans ladite deuxième paroi (8), un premier bord (6') dudit deuxième rabat (3') étant relié à ladite au moins une deuxième paroi (8) dudit emballage (1) et un deuxième bord (7') dudit deuxième rabat (3') étant relié à l'élément mobile (5) de telle sorte que ledit deuxième rabat (3') est entrainé par un déplacement de l'élément mobile (5) et forme un deuxième pli (10') lorsque l'élément mobile (5) se déplace depuis ladite première position vers ladite deuxième position.

10. Emballage (1) selon la revendication 9, **caractérisé en ce que**, dans ladite première position selon laquelle ladite première ouverture (4) et ladite deuxième ouverture (4') sont fermées, ledit premier rabat (3), ledit deuxième rabat (3') et ledit élément mobile (5) sont positionnés de telle sorte qu'ils sont au moins partiellement superposés et de telle sorte que ledit premier rabat (3) et ledit deuxième rabat (3') présentent une surface essentiellement plane.

11. Emballage (1) selon la revendication 9 ou 10, **caractérisé en ce que**, dans ladite première position selon laquelle ladite première ouverture (4) et ladite deuxième ouverture (4') sont fermées, ledit premier rabat (3), ledit deuxième rabat (3') et ledit élément mobile (5) couvrent / ferment tous trois au moins partiellement ladite première ouverture (4) et ladite deuxième ouverture (4').

12. Emballage (1) selon l'une quelconque des revendications 9 à 11, **caractérisé en ce que** ledit deuxième rabat (3') est obtenu au départ de la dite deuxième paroi (8), ledit premier bord (6') dudit deuxième rabat (3') faisant partie intégrante de ladite deuxième paroi (8) dudit emballage (1) et ledit deuxième bord (7') dudit deuxième rabat (3') étant relié à l'élément mobile (5).

13. Emballage (1) selon l'une quelconque des revendications 9 à 12, **caractérisé en ce que** ledit deuxième pli (10') exerce sur l'élément mobile (5) une force s'opposant à un mouvement de déplacement de l'élément mobile (5) depuis ladite première position selon laquelle ladite première ouverture (4) est fermée vers ladite deuxième position selon laquelle ladite première ouverture (4) est au moins partiellement ouverte.

14. Emballage (1) selon l'une quelconque des revendications précédentes, **caractérisé en ce qu'**il comprend un système de glissière agencé pour guider ledit élément mobile (5) lors de son déplacement depuis ladite première position selon laquelle ladite première ouverture (4) est fermée vers ladite deuxième position selon laquelle ladite première ouverture (4) est au moins partiellement ouverte, et vice-versa.

15. Emballage (1) selon la revendication 14 lorsqu'elle dépend de l'une quelconque des revendications 8 à 14, **caractérisé en ce que** ledit système de glissière est défini entre ladite au moins une première paroi (2) et ladite deuxième paroi (8), ladite deuxième paroi (8) étant reliée à ladite au moins une première paroi (2) au moins sur le pourtour de ladite première ouverture (4) de telle sorte à former une poche présentant une ouverture pour permettre à l'élément mobile (5) de coulisser.
